# EUROPÄISCHE PATENTSCHRIFT

(11) **EP 2 937 153 B1**
(45) Veröffentlichungstag und Bekanntmachung des Hinweises auf die Patenterteilung: **20.11.2019**
(21) Anmeldenummer: 15163392.2
(22) Anmeldetag: 13.04.2015
(51) Int. Cl.: B44B 11/02

(54) **VERFAHREN UND KENNZEICHNUNGSWERKZEUG ZUM ERZEUGEN EINER KENNZEICHNUNG AN EINEM WERKSTÜCK**
METHOD AND MARKING TOOL FOR MAKING AN IDENTIFYING MARK ON A WORKPIECE
PROCÉDÉ ET OUTIL DE MARQUAGE DESTINÉS À PRODUIRE UN MARQUAGE SUR UNE PIÈCE

(30) Priorität: 23.04.2014 DE 102014105689
(43) Veröffentlichungstag der Anmeldung: 28.10.2015
(73) Patentinhaber: Andreas Maier GmbH & Co. KG, 70734 Fellbach (DE)
(72) Erfinder: Göbel, Volker, 70563 Stuttgart (DE); Vollmer, Ulrich, 71409 Schwaikheim (DE); Bauch, Karl, 87437 Kempten (DE)
(74) Vertreter: Hoeger, Stellrecht & Partner Patentanwälte mbB

(56) Entgegenhaltungen:
- WO-A1-03/041972
- DE-A1-102006 022 166
- DE-C- 442 700
- US-A- 2 250 542
- US-A- 2 524 636
- US-A- 4 852 478
- LMT/Onsrud: "AMC712307 / AMC703957 / 37-03 - Aluminum Milling Cutters & Engraving Bit Video by LMT Onsrud", YouTube , 30 January 2012 (2012-01-30), Retrieved from the Internet: URL:https://www.youtube.com/watch?v=ldxhc0 _gFs8 [retrieved on 2017-09-27]

## Beschreibung

Die vorliegende Erfindung betrifft ein Verfahren zum Erzeugen einer Kennzeichnung an einem Werkstück.

Ein Verfahren, mit welchem eine Ritzkennzeichnung an einem zu kennzeichnenden Werkstück erzeugbar ist, ist aus der DE 10 2006 022 166 B4 bekannt. Bei diesem bekannten Verfahren wird ein Kennzeichnungsstift des Kennzeichnungswerkzeugs unter einer von einer Federvorrichtung erzeugten Vorspannung gegen eine Oberfläche des zu kennzeichnenden Werkstücks gepresst und in einer Längsrichtung der zu erzeugenden Ritzkennzeichnung über die Oberfläche gezogen.

Der Verdichtung und Verdrängung des Materials des Werkstücks durch eine Ritzkennzeichnung sind jedoch physikalische Grenzen gesetzt, sofern die Oberfläche des zu kennzeichnenden Werkstücks nicht beschädigt werden soll.

Die DE-C-442 700 offenbart ein Verfahren zum Prägen in Gesenken, bei dem Prägegesenke bei anfänglicher gegenseitiger Schräglage unter wiederholtem symmetrischem Lagenwechsel und kleiner werdendem Neigungswinkel gegeneinander bewegt werden.

Die US-A-2 250 542 offenbart ein Verfahren, bei dem in die Oberfläche eines bandförmigen Werkstücks Erhebungen eingeprägt werden, mittels einer Walze, welche komplementär zu den Erhebungen ausgebildete Vertiefungen aufweist, und mit einer Gegenwalze.

Die US-A-4 852 478 offenbart ein Verfahren zum Einprägen von Buchstaben und Zahlen in ein Papier.

Das YouTube-Video LMT/Onsrud: "AMC712307 / AMC703957 / 37-03 - Aluminum Milling Cutters & Engraving Bit Video by LMT Onsrud" zeigt die Bearbeitung eines Aluminium-Rohlings mittels zwei Fräsköpfen und mittels eines Graviermeißels, wobei der Graviermeißel mit einer Geschwindigkeit von 6000 Umdrehungen pro Minute gedreht wird.

Die WO 03/041972 A1 offenbart ein Schreibgerät.

Die US 2 524 636 A offenbart ein Gravierwerkzeug, das an seinem Endbereich eine scharfe Schneide aufweist.

Der vorliegenden Erfindung liegt die Aufgabe zugrunde, ein Verfahren zum Erzeugen einer Kennzeichnung an einem Werkstück zu schaffen, welches die Erzeugung einer besonders breiten und vorzugsweise auch besonders tiefen Kennzeichnung an dem Werkstück ermöglicht, ohne die Oberfläche des Werkstücks zu beschädigen.

Diese Aufgabe wird durch ein Verfahren zum Erzeugen einer Kennzeichnung an einem Werkstück nach Anspruch 1 gelöst.

Der vorliegenden Erfindung liegt das Konzept zugrunde, den oberflächennahen Bereich des zu kennzeichnenden Werkstücks mittels des Kennzeichnungsstifts durch Rundkneten zu bearbeiten.

Das Rundkneten verursacht keinen Materialabtrag und damit auch keine Schwächung des zu kennzeichnenden Werkstücks.

Ferner ist es möglich, bei Anwendung des Rundknetens die Bildung eines Grats im Bereich der erzeugten Kennzeichnung zu vermeiden.

Durch das Rundkneten kann, insbesondere bei gleicher auf den Kennzeichnungsstift einwirkenden Vorspannkraft, eine deutlich tiefere und breitere Kennzeichnung erzeugt werden, als dies mit einem Ritzverfahren möglich ist.

Beim Rundkneten wird ein unter einem Anpressdruck gegen die Oberfläche des zu kennzeichnenden Werkstücks gepresster Kennzeichnungsstift so bewegt, dass er Drehbewegungen um eine außerhalb eines Zentrums einer Spitze des Kennzeichnungsstifts liegende Rotationsachse ausführt. Dieser Bewegungsablauf erfolgt vorzugsweise längs der gesamten Längsausdehnung der zu erzeugenden Rundknetmarkierung.

Der das Zentrum der Spitze des Kennzeichnungsstifts umgebende Endbereich des Kennzeichnungsstifts ist ballig ausgebildet.

Vorzugsweise wird der Kennzeichnungsstift während der Erzeugung der Kennzeichnung gleichzeitig um eine Rotationsachse gedreht und translatorisch entlang der Oberfläche des zu kennzeichnenden Werkstücks bewegt, während er sich unter einem Anpressdruck in Kontakt mit der Oberfläche des zu kennzeichnenden Werkstücks befindet.

Bei der Erfindung ist vorgesehen, dass der Kennzeichnungsstift um eine Rotationsachse gedreht wird.

Insbesondere kann vorgesehen sein, dass das Kennzeichnungswerkzeug an einer Werkzeugmaschine mit einer Spindel gehalten ist und die Drehung des Kennzeichnungsstifts durch eine Drehung der Spindel erzeugt wird.

Alternativ oder ergänzend hierzu kann vorgesehen sein, dass das Kennzeichnungswerkzeug einen eigenen Drehantrieb zur Erzeugung einer Drehbewegung des Kennzeichnungsstifts um die Rotationsachse aufweist.

Das Zentrum einer Spitze des Kennzeichnungsstifts, mit welcher das Werkstück rundgeknetet wird, ist von der Rotationsachse beabstandet.

Dies kann beispielsweise dadurch erreicht werden, dass die Spitze exzentrisch an dem Kennzeichnungsstift ausgebildet und/oder angeordnet ist.

Alternativ oder ergänzend hierzu kann vorgesehen sein, dass der Kennzeichnungsstift einen Grundkörper mit einer Längsachse umfasst, wobei die Längsachse von der Rotationsachse des Kennzeichnungsstifts beabstandet ist.

Der Grundkörper kann insbesondere im Wesentlichen zylindrisch ausgebildet sein.

Die Längsachse des Grundkörpers kann insbesondere eine Symmetrieachse des Grundkörpers sein.

Bei einer bevorzugten Ausgestaltung der Erfindung umfasst das Kennzeichnungswerkzeug einen Werkzeugkopf, an dem der Kennzeichnungsstift gelagert ist, und ein Anschlussstück zum lösbaren Festlegen des Kennzeichnungswerkzeugs an einer Werkzeugaufnahme einer Werkzeugmaschine.

Zur Erzeugung einer Exzentrizität des Zentrums der Spitze des Kennzeichnungsstifts in Bezug auf die Rotationsachse kann dabei vorgesehen sein, dass der Werkzeugkopf in radialer Richtung der Rotationsachse relativ zu dem Anschlussstück versetzt angeordnet ist.

Besonders günstig ist es dabei, wenn der Werkzeugkopf in radialer Richtung der Rotationsachse relativ zu dem Anschlussstück verschiebbar ist. Auf diese Weise kann der Versatz des Zentrums der Spitze des Kennzeichnungsstifts gegenüber der Rotationsachse durch Verschiebung des Werkzeugkopfs relativ zu dem Anschlussstück auf einen gewünschten Wert eingestellt werden.

Um die Verschiebbarkeit des Werkzeugkopfs in radialer Richtung der Rotationsachse relativ zu dem Anschlussstück zu ermöglichen, kann vorgesehen sein, dass das Kennzeichnungswerkzeug eine Einstellvorrichtung zum Verschieben des Werkzeugkopfs relativ zu dem Anschlussstück umfasst.

Eine solche Einstellvorrichtung kann mindestens eine Stellschraube, vorzugsweise zwei, drei oder mehr Stellschrauben, umfassen.

Ferner kann die Exzentrizität des Zentrums der Spitze des Kennzeichnungsstifts in Bezug auf die Rotationsachse dadurch erzeugt werden, dass der Kennzeichnungsstift exzentrisch an dem Werkzeugkopf gelagert ist.

Bei einer bevorzugten Ausgestaltung der Erfindung ist vorgesehen, dass der Kennzeichnungsstift, vorzugsweise translatorisch, entlang der Oberfläche des Werkstücks bewegt wird, während der Kennzeichnungsstift um die Rotationsachse gedreht wird.

Um ein intensives Rundkneten der Oberfläche des zu kennzeichnenden Werkstücks zu ermöglichen, ist vorzugsweise vorgesehen, dass der Kennzeichnungsstift mit einer Drehzahl von mindestens ungefähr 100 Umdrehungen pro Minute, besonders bevorzugt mit einer Drehzahl von mindestens ungefähr 150 Umdrehungen pro Minute, insbesondere mit einer Drehzahl von mindestens ungefähr 200 Umdrehungen pro Minute, um die Rotationsachse gedreht wird.

Die vorliegende Erfindung betrifft ferner ein Kennzeichnungswerkzeug zum Erzeugen einer Kennzeichnung an einem Werkstück.

Der vorliegenden Erfindung liegt die weitere Aufgabe zugrunde, ein solches Kennzeichnungswerkzeug zu schaffen, mittels welchem eine besonders breite und vorzugsweise auch besonders tiefe Kennzeichnung an dem Werkstück erzeugbar ist.

Diese Aufgabe wird durch ein Kennzeichnungswerkzeug zum Erzeugen einer Kennzeichnung an einem Werkstück nach Anspruch 11 gelöst.

Dabei kann insbesondere vorgesehen sein, dass die Spitze exzentrisch an dem Kennzeichnungsstift ausgebildet und/oder angeordnet ist.

Besonders günstig ist es, wenn mittels des Kennzeichnungswerkzeugs sowohl eine Rundknetmarkierung durch Rundkneten als auch eine Ritzmarkierung durch Ritzen der Oberfläche des zu kennzeichnenden Werkstücks erzeugbar ist.

Das erfindungsgemäße Kennzeichnungswerkzeug eignet sich insbesondere zur Verwendung an einer Werkzeugmaschine, wobei das Kennzeichnungswerkzeug an einer Spindel der Werkzeugmaschine gehalten ist und eine Drehung des Kennzeichnungsstifts um eine Rotationsachse durch eine Drehung der Spindel erzeugt wird.

Die mittels des Kennzeichnungswerkzeugs erzeugte Rundknetmarkierung kann einen im Wesentlichen geradlinigen oder einen gekrümmten Verlauf aufweisen.

Während des Rundknetvorgangs kann der Anpressdruck, unter welchem der Kennzeichnungsstift an der Oberfläche des zu kennzeichnenden Werkstücks anliegt, im Wesentlichen konstant gehalten werden oder aber zeitlich variieren, insbesondere pulsieren.

Die Spitze des Kennzeichnungsstifts des Kennzeichnungswerkzeugs kann exzentrisch angeschliffen sein.

Alternativ oder ergänzend hierzu kann vorgesehen sein, dass ein Werkstücckopf des Kennzeichnungswerkzeugs durch mehrere über den Umfang des Kennzeichnungswerkzeugs verteilte Stellschrauben relativ zu einem Anschlussstück des Kennzeichnungswerkzeugs, mit welchem das Kennzeichnungswerkzeug lösbar mit einer Werkzeugaufnahme einer Werkzeugmaschine verbindbar ist, auslenkbar ist.

Eine Exzentrizität des Zentrums der Spitze des Kennzeichnungsstifts in Bezug auf die Rotationsachse kann auch dadurch erzeugt werden, dass der Kennzeichnungsstift in eine außermittige Bohrung an einem Werkzeugkopf des Kennzeichnungswerkzeugs eingesetzt ist. Hierbei ist vorzugsweise eine Führung für einen den Kennzeichnungsstift tragenden Stiftträger außermittig an dem Werkzeugkopf angeordnet.

Eine Exzentrizität des Zentrums der Spitze des Kennzeichnungsstifts in Bezug auf die Rotationsachse kann ferner auch dadurch erzeugt werden, dass ein den Kennzeichnungsstift haltendender Werkzeugkopf des Kennzeichnungswerkzeugs relativ zu einem Anschlussstück, mittels welchem das Kennzeichnungswerkzeug lösbar an einer Werkzeugaufnahme einer Werkzeugmaschine festlegbar ist, um eine von der Rotationsachse beabstandete Verdrehachse verdrehbar ist.

Der radiale Abstand des Zentrums der Spitze des Kennzeichnungsstifts von der Rotationsachse beträgt vorzugsweise mindestens ungefähr 0,1 mm, besonders bevorzugt mindestens ungefähr 0,15 mm, insbesondere mindestens ungefähr 0,2 mm.

Um zu erreichen, dass der Kennzeichnungsstift sich um die Rotationsachse dreht, ist vorzugsweise vorgesehen, dass das Kennzeichnungswerkzeug eine Verdrehsicherung umfasst, welche eine Rotation des Kennzeichnungsstifts relativ zu einem Werkzeugkopf des Kennzeichnungswerkzeugs verhindert. In diesem Fall dreht sich der Kennzeichnungsstift zusammen mit dem Werkzeugkopf.

Eine solche Verdrehsicherung kann eine Kennzeichnungsstift-Sicherungsvorrichtung umfassen, welche eine Rotation des Kennzeichnungsstifts relativ zu einem Stiftträger, der einen Aufnahmekanal für den Kennzeichnungsstift aufweist, verhindert.

Eine solche Kennzeichnungsstift-Sicherungsvorrichtung kann einen sich quer zu einer Längsachse des Kennzeichnungsstifts erstreckenden, vorzugsweise im Wesentlichen zylindrischen, Arretierstift umfassen, welcher mit einer Ausnehmung an dem Kennzeichnungsstift zusammenwirkt.

Alternativ oder ergänzend hierzu kann vorgesehen sein, dass der Kennzeichnungsstift einen angeschliffenen Steilkegel aufweist.

Ferner kann vorgesehen sein, dass der Stiftträger mit einer, vorzugsweise von außen schraubbaren, Madenschraube versehen ist, die auf eine Umfangsfläche des Kennzeichnungsstifts oder auf eine Begrenzungsfläche einer an dem Kennzeichnungsstift vorgesehenen Ausnehmung drückt.

Ferner kann vorgesehen sein, dass die Verdrehsicherung eine Stiftträger-Sicherungsvorrichtung umfasst, welche eine Rotation des Stiftträgers relativ zu einem Werkzeugkopf des Kennzeichnungswerkzeugs verhindert.

Eine solche Stiftträger-Sicherungsvorrichtung kann ein Arretierelement umfassen, das sich in eine Ausnehmung an dem Werkzeugkopf hinein erstreckt.

Insbesondere kann vorgesehen sein, dass sich das Arretierelement durch die Ausnehmung an dem Werkzeugkopf hindurch erstreckt.

Die Ausnehmung kann insbesondere in Form eines Schlitzes ausgebildet sein.

Die Ausnehmung erstreckt sich vorzugsweise im Wesentlichen parallel zu einer Längsrichtung des Kennzeichnungsstifts, welche vorzugsweise im Wesentlichen parallel zu der Rotationsachse des Kennzeichnungsstifts ausgebildet ist.

Das Arretierelement kann sich quer, vorzugsweise im Wesentlichen senkrecht, oder im Wesentlichen parallel zur Längsrichtung des Kennzeichnungsstifts erstrecken.

Weitere Merkmale und Vorteile der Erfindung sind Gegenstand der nachfolgenden Beschreibung und der zeichnerischen Darstellung eines Ausführungsbeispiels.

In den Zeichnungen zeigen:
- Fig. 1: eine Seitenansicht einer Spindel einer Werkzeugmaschine mit einer Werkzeugaufnahme und einem an der Werkzeugaufnahme lösbar festgelegten Kennzeichnungswerkzeug;
- Fig. 2: eine Seitenansicht des Kennzeichnungswerkzeugs aus Fig. 1;
- Fig. 3: einen Längsschnitt durch das Kennzeichnungswerkzeug aus Fig. 2, längs der Linie 3 - 3 in Fig. 2;
- Fig. 4: eine vergrößerte Darstellung des Bereichs I aus Fig. 3;
- Fig. 5: eine der Fig. 2 entsprechende Seitenansicht des Kennzeichnungswerkzeugs, in welcher ein Teil eines Gehäuses des Kennzeichnungswerkzeugs weggebrochen ist, um ein Arretierelement sichtbar zu machen, das sich in eine Ausnehmung an einem Werkzeugkopf des Kennzeichnungswerkzeugs hinein erstreckt;
- Fig. 6: eine der Fig. 2 entsprechende Seitenansicht des Kennzeichnungswerkzeugs, wobei ein Kennzeichnungsstift durch eine Austrittsöffnung aus einem Aufnahmeraum des Werkzeugkopfes des Kennzeichnungswerkzeugs entnommen worden ist;
- Fig. 7: ein Längsschnitt durch das Kennzeichnungswerkzeug aus Fig. 6, längs der Linie 7 - 7 in Fig. 6;
- Fig. 8: eine vergrößerte Darstellung des Bereichs II aus Fig. 3;
- Fig. 9: eine schematische Darstellung, welche zeigt, wie der Kennzeichnungsstift des Kennzeichnungswerkzeugs im Betrieb des Kennzeichnungswerkzeugs an einer mit einer Kennzeichnung zu versehenden Oberfläche eines Werkstücks anliegt, wobei die Kennzeichnung durch Rundkneten und/oder Ritzen der Oberfläche des Werkstücks mittels des Kennzeichnungsstifts erzeugt wird;
- Fig. 10: eine schematische Darstellung eines mittels des Kennzeichnungswerkzeugs ausgeführten Rundknetvorgangs an der Oberfläche des Werkstücks;
- Fig. 11: einen schematischen Schnitt durch einen oberflächennahen Bereich des Werkstücks, an welchem mittels des Kennzeichnungswerkzeugs eine Kennzeichnung durch Ritzmarkieren erzeugt worden ist;
- Fig. 12: einen schematischen Querschnitt durch einen oberflächennahen Bereich des Werkstücks, an welchem mittels des Kennzeichnungswerkzeugs eine Kennzeichnung durch Rundkneten erzeugt worden ist;
- Fig. 13: eine vergrößerte Darstellung des Bereichs III aus Fig. 3, wobei ein Kontrollfluid-Durchlass durch ein Betätigungselement verschlossen ist;
- Fig. 14: eine der Fig. 13 entsprechende Schnittdarstellung, wobei das Betätigungselement den Kontrollfluid-Durchlass freigibt; und
- Fig. 15: eine schematische Darstellung einer Überwachungsvorrichtung zur Überwachung der Überführung des Kennzeichnungsstifts des Kennzeichnungswerkzeugs in dessen Arbeitsstellung.

Gleiche oder funktional äquivalente Elemente sind in allen Figuren mit denselben Bezugszeichen bezeichnet.

Eine in Fig. 1 ausschnittsweise dargestellte, als Ganzes mit 100 bezeichnete Werkzeugmaschine umfasst eine um eine Rotationsachse 102 mittels eines (nicht dargestellten) Drehantriebs drehbare Spindel 104, an der eine zusammen mit der Spindel 104 rotierende Werkzeugaufnahme 106 angeordnet ist.

Die Spindel 104 ist mittels einer (nicht dargestellten) Bewegungsvorrichtung der Werkzeugmaschine 100 längs der Bewegungsfreiheitsgrade der Werkzeugmaschine 100 bewegbar, beispielsweise in einer X-Richtung, einer Y-Richtung und einer Z-Richtung.

An der Werkzeugaufnahme 100 ist ein als Ganzes mit 108 bezeichnetes Kennzeichnungswerkzeug lösbar festgelegt.

Das Kennzeichnungswerkzeug 108 ist separat in den Fig. 2 bis 4 dargestellt und umfasst ein lösbar mit der Werkzeugaufnahme 106 verbindbares Anschlussstück 110, ein an dem Anschlussstück 110 gehaltenes Gehäuse 112 und einen an dem Gehäuse 112 gehaltenen Werkzeugkopf 114.

Der Werkzeugkopf 114 weist eine sich zu einem Ende 116 des Werkzeugkopfes hin, insbesondere im Wesentlichen konisch, verjüngende Werkzeugkopfspitze 118 auf und wird von einer gestuften Durchgangsbohrung 120 durchsetzt (siehe Fig. 3).

Die Durchgangsbohrung 120 ist mehrfach, beispielsweise zweifach, gestuft und umfasst einen am Ende 116 des Werkzeugkopfes 114 endenden vorderen Abschnitt 122, einen sich an den vorderen Abschnitt 122 anschließenden und einen größeren Durchmesser als der vordere Abschnitt 122 aufweisenden mittleren Abschnitt 124 und einen sich an den mittleren Abschnitt 124 anschließenden und einen größeren Durchmesser als der mittlere Abschnitt 124 aufweisenden hinteren Abschnitt 126.

In den vorderen Abschnitt 122 der gestuften Durchgangsbohrung 120 ist eine Führungsbuchse 128 eingesetzt.

Die Führungsbuchse 128 kann in einer Längsrichtung 130 des Kennzeichnungswerkzeugs 108, welche parallel zur Rotationsachse 102 der Spindel 104 ausgerichtet ist, wenn das Kennzeichnungswerkzeug 108 an der Werkzeugmaschine 100 montiert ist, über das Ende 116 des Werkzeugkopfes 114 vorstehen.

Ferner kann die Führungsbuchse 128 einen in einer Radialrichtung 132, welche in Bezug auf die Rotationsachse 102 radial ausgerichtet ist, nach außen abstehenden Bund 134 aufweisen, mit welchem die Führungsbuchse 128 an der Stufe zwischen dem vorderen Abschnitt 122 und dem mittleren Abschnitt 124 der gestuften Durchgangsbohrung 120 anliegt.

In den mittleren Abschnitt 124 der gestuften Durchgangsbohrung 120 ist ein, beispielsweise im Wesentlichen hülsenförmiges, Gleitlager 136 eingesetzt.

Das Gleitlager dient zur gleitverschieblichen Aufnahme eines im Wesentlichen hohlzylindrischen vorderen Abschnitts 138 eines als Ganzes mit 140 bezeichneten Stiftträgers.

Das Gleitlager 136 kann mit einem Bund 142 versehen sein, welcher an der Stufe zwischen dem mittleren Abschnitt 124 und dem hinteren Abschnitt 126 der gestuften Durchgangsbohrung 120 anliegt.

Der vordere Abschnitt 138 des Stiftträgers 140 weist eine gestufte Durchgangsbohrung 144 auf, deren der Führungsbuchse 128 zugewandter vorderer Abschnitt 146 einen Durchmesser aufweist, welcher im Wesentlichen dem Durchmesser der Führungsbuchse 128 entspricht.

In diesem vorderen Abschnitt 146 der Durchgangsbohrung 144 des Stiftträgers 140 ist ein hinterer Teil 148 eines als Ganzes mit 150 bezeichneten Kennzeichnungsstifts aufgenommen.

Dieser Abschnitt 146 der Durchgangsbohrung 144 bildet somit einen Aufnahmekanal 151 zur Aufnahme des hinteren Teils 148 des Kennzeichnungsstifts 150.

Der Kennzeichnungsstift 150 umfasst einen im Wesentlichen zylindrischen Grundkörper 152, der sich längs einer Längsachse 154 des Grundkörpers 152 und des Kennzeichnungsstifts 150, die im montierten Zustand des Kennzeichnungswerkzeugs 108 im Wesentlichen koaxial mit der Rotationsachse 102 der Spindel 104 ausgerichtet ist, aus dem Stiftträger 140 durch die Führungsbuchse 128 und eine Austrittsöffnung 156 am vorderen Ende der Führungsbuchse 128 in den Außenraum des Werkzeugkopfes 114 und damit des Kennzeichnungswerkzeuges 108 erstreckt.

An den im Wesentlichen zylindrischen Grundkörper 152 des Kennzeichnungsstifts 150 schließt sich, wie insbesondere aus Fig. 8 zu ersehen ist, eine sich bis zu einem Zentrum 158 an ihrem Ende verjüngende Spitze 160 des Kennzeichnungsstifts 150 an.

Wie aus Fig. 8 zu ersehen ist, ist die Spitze 160 nicht symmetrisch zu der Längsachse 154 des Grundkörpers 152 des Kennzeichnungsstifts 150 ausgebildet.

Vielmehr ist die Spitze 160 des Kennzeichnungsstifts 150 exzentrisch an dem Kennzeichnungsstift 150 ausgebildet und angeordnet, so dass das Zentrum 158, an welchem die Spitze 160 endet, in der Radialrichtung 132 um die Strecke d gegenüber der Längsachse 154 des Grundkörpers 152 des Kennzeichnungsstifts 150 und damit gegenüber der Rotationsachse 102 der Spindel 104 der Werkzeugmaschine 100 versetzt ist.

Um eine Rotation des Kennzeichnungsstifts 150 relativ zu dem Werkzeugkopf 114 um die Rotationsachse 102 zu verhindern, umfasst das Kennzeichnungswerkzeug 108 vorzugsweise eine Verdrehsicherung 164.

Die Verdrehsicherung 164 umfasst insbesondere eine Kennzeichnungsstift-Sicherungsvorrichtung 166 (siehe Fig. 4), welche eine Rotation des Kennzeichnungsstifts 150 relativ zu dem Stiftträger 140, der den hinteren Teil 148 des Kennzeichnungsstifts 150 aufnimmt, um die Rotationsachse 102 verhindert.

Die Kennzeichnungsstift-Sicherungsvorrichtung 166 kann insbesondere einen sich quer zu der Längsachse 154 des Kennzeichnungsstifts 150 erstreckenden, vorzugsweise im Wesentlich zylindrisch ausgebildeten, Arretierstift 168 umfassen, welcher in eine hierzu komplementäre Ausnehmung 170 an dem Stiftträger 140 eingesetzt ist und mit seinem Umfang in eine Ausnehmung 172 am hinteren Teil 148 des Kennzeichnungsstifts 150 eingreift.

Die Ausnehmung 172 an dem Kennzeichnungsstift 150 kann beispielsweise im Wesentlichen zylinderabschnittsförmig ausgebildet sein und zur Längsachse 154 des Kennzeichnungsstifts 150 hin durch eine im Wesentlichen ebene Anlagefläche 174 begrenzt sein, wobei der Arretierstift 168 an der Anlagefläche 174 anliegt, wenn der Kennzeichnungsstift 150 in den Stiftträger 140 eingesetzt ist.

Ferner kann vorgesehen sein, dass die Verdrehsicherung 164 eine Stiftträger-Sicherungsvorrichtung 176 umfasst, welche eine Rotation des Stiftträgers 140 relativ zu dem Werkzeugkopf 114 um die Rotationsachse 102 verhindert (siehe Fig. 5).

Eine solche Stiftträger-Sicherungsvorrichtung 176 kann insbesondere ein, beispielsweise stiftförmiges, Arretierelement 178 umfassen, das an dem Stiftträger 140 festgelegt ist und sich, insbesondere in der Radialrichtung 132 nach außen, in eine Ausnehmung 180 an dem Werkzeugkopf 114 hineinerstreckt.

Die Ausnehmung 180 ist vorzugsweise als ein Schlitz 182 ausgebildet, der sich in der Längsrichtung 130 des Kennzeichnungswerkzeugs 108 erstreckt, um eine Verschiebung des Stiftträgers 140 relativ zu dem Werkzeugkopf 114 entlang der Längsachse 154 zu ermöglichen.

Der Stiftträger 140 und damit der Kennzeichnungsstift 150 werden mittels einer Federvorrichtung 184 in eine Ruhestellung vorgespannt, in welcher der Stiftträger 140 an der Führungsbuchse 128 anliegt und die Spitze 160 des Kennzeichnungsstifts 150 maximal über die Austrittsöffnung 156 in den Außenraum des Kennzeichnungswerkzeugs 108 vorsteht.

Die Federvorrichtung 184 kann ein Federelement 186, beispielsweise in Form einer Druck-Schraubenfeder, umfassen.

Ein stiftträgerseitiger Endbereich des Federelements 186 erstreckt sich in eine Durchgangsbohrung 188 in einem der Führungsbuchse 128 abgewandten hinteren Abschnitt 190 des Stiftträgers 140 hinein (siehe insbesondere die Fig. 3 und 4).

Ein dem Stiftträger 140 abgewandtes Ende des Federelements 186 stützt sich an einer Abstützplatte 192 ab, welche innerhalb des Anschlussstücks 110 des Kennzeichnungswerkzeugs 108 angeordnet ist.

Die Federvorrichtung 184 kann ferner ein weiteres Federelement 194 umfassen, welches als Energiespeicher dient, mittels welchem bei Bedarf, insbesondere zum Einbringen von punktförmigen Markierungen in die Oberfläche 266 eines zu kennzeichnenden Werkstücks 264 (siehe Fig. 9), ein den Stiftträger 140 schlagartig nach vorne, zu dem Werkstück 264 hin, beschleunigender Impuls erzeugbar ist, wie dies in der DE 10 2006 022 166 B4 beschrieben ist.

Die Abstützplatte 192 ist mit einer Einstellhülse 196 gekoppelt, welche ihrerseits durch Verschraubung mit dem Gehäuse 112 des Kennzeichnungswerkzeugs 108 verbunden ist, so dass die Abstützplatte 192 durch Aufschrauben des Gewindes der Einstellhülse 196 auf das Gewinde des Gehäuses 112 in der Längsrichtung 130 auf den Stiftträger 140 zu und durch Ausschrauben des Gewindes der Einstellhülse 196 aus dem Gewinde des Gehäuses 112 von dem Stiftträger 140 weg bewegbar ist.

Auf diese Weise lässt sich die auf den Stiftträger 140 und damit auf den Kennzeichnungsstift 150 durch die Federvorrichtung 184 einwirkende Vorspannkraft auf einen gewünschten Wert einstellen.

Ein Maß für diese Vorspannkraft ist an einer an einer Außenseite des Werkzeugkopfes 114 angeordneten Skala 198 ablesbar.

Ferner umfasst das Kennzeichnungswerkzeug 108 ein Betätigungselement 200, beispielsweise in Form eines Betätigungsbolzens 102, der sich längs der Längsachse 154 von der Durchgangsbohrung 188 des Stiftträgers 140 durch eine Durchtrittsbohrung 204 in der Abstützplatte 192 bis in eine Durchgangsbohrung 206 in dem Anschlussstück 110 des Kennzeichnungswerkzeugs 108 hinein erstreckt. Die Durchgangsbohrung 206 ist vorzugsweise als eine Gewindebohrung 205 mit einem Innengewinde 212 ausgebildet.

Das Betätigungselement 200 kann von der Federvorrichtung 184 umgeben sein.

In der Durchgangsbohrung 206 des Anschlussstücks 110 ist ein Gewindeelement 207, vorzugsweise in Form einer Bohrungsschraube 208, angeordnet, welches mit einem Außengewinde 210 in das hierzu komplementäre Innengewinde 212 der Durchgangsbohrung 206 eingreift.

Die Bohrungsschraube 208 weist eine Durchgangsbohrung 212 auf, welche einen dem Betätigungselement 200 abgewandten Eintrittsabschnitt 214, einen sich an den Eintrittsabschnitt 214 nach vorne anschließenden Mittelabschnitt 216 und einen sich an den Mittelabschnitt 216 nach vorne anschließenden Austrittsabschnitt 218 umfasst.

Der Austrittsabschnitt 218 erweitert sich zu dem betätigungselementseitigen Ende 220 der Bohrungsschraube 208 hin, vorzugsweise im Wesentlichen konisch.

Der Austrittsabschnitt 218 der Bohrungsschraube 208 bildet einen Kontrollfluid-Durchlass 222, welcher von dem Betätigungselement 200 verschließbar ist, wenn der Stiftträger 140 und damit der Kennzeichnungsstift 150 sich in ihrer Arbeitsstellung befinden (siehe Fig. 13).

Hingegen gibt das Betätigungselement 200 den Kontrollfluid-Durchlass 222 für den Durchgang von Kontrollfluid frei, wenn der Stiftträger 140 und der Kennzeichnungsstift 150 sich nicht in der Arbeitsstellung befinden, beispielsweise wenn der Kennzeichnungsstift 150 nicht von dem zu bearbeitenden Werkstück gegen die Vorspannkraft der Federvorrichtung 184 in das Kennzeichnungswerkzeug 108 hinein gedrückt wird oder wenn der Kennzeichnungsstift 150 gebrochen ist (siehe Fig. 14).

Wie aus der schematischen Darstellung von Fig. 15 zu ersehen ist, wird das Kontrollfluid, beispielsweise Druckluft oder ein Kühlschmiermittel, von einer Kontrollfluidzufuhr 224 über eine Kontrollfluid-Zuführleitung 226 einem Kontrollfluid-Zuführkanal 228 des Kennzeichnungswerkzeugs 108 zugeführt, welcher die stromaufwärts von dem Kontrollfluid-Durchlass 222 liegenden Teile der Durchgangsbohrung 212 der Bohrungsschraube 208 und den stromaufwärts von der Bohrungsschraube 208 liegenden Teil der Durchgangsbohrung 206 in dem Anschlussstück 110 des Kennzeichnungswerkzeugs 108 umfasst.

Wenn der Kontrollfluid-Durchlass 222 durch das Betätigungselement 200 geschlossen ist, steht in der Kontrollfluid-Zuführleitung 226 ein hoher Druck des Kontrollfluids an, welcher mittels eines Sensors 229, vorzugsweise eines Drucksensors 230, detektierbar ist, der über eine Zweigleitung 232 mit der Kontrollfluid-Zuführleitung 226 verbunden oder direkt in der Kontrollfluid-Zuführleitung 226 angeordnet ist.

Der Drucksensor 230 kann einen Druck-Spannungs-Wandler 234 umfassen, welcher in Abhängigkeit von dem am Drucksensor 230 anliegenden Druck des Kontrollfluids ein Spannungssignal erzeugt, das über Signalleitungen 236 an eine Steuervorrichtung 238 der Werkzeugmaschine 100 oder an eine separate Steuervorrichtung des Kennzeichnungswerkzeugs 108 übermittelt wird.

Der Drucksensor 230 kann ferner eine Druckanzeige 240 umfassen.

Wenn das an die Steuervorrichtung 238 übermittelte Signal anzeigt, dass der Kennzeichnungsstift 150 sich nicht in der Arbeitsstellung befindet, obwohl er sich in Kontakt mit dem zu kennzeichnenden Werkzeug und damit in der Arbeitsstellung befinden sollte, kann die Steuervorrichtung 238 den Kennzeichnungsvorgang abbrechen und vorzugsweise ein Alarmsignal ausgeben, welches eine Bedienungsperson dazu veranlasst, die Funktion des Kennzeichnungswerkzeugs 108 zu überprüfen und gegebenenfalls eine Wartung oder Reparatur des Kennzeichnungswerkzeugs 108 durchzuführen, beispielsweise einen Austausch des Kennzeichnungsstifts 150.

Wenn hingegen der Kontrollfluid-Durchlass 222 nicht durch das Betätigungselement 200 verschlossen ist (siehe Fig. 14), gelangt das Kontrollfluid aus dem Kontrollfluid-Zuführkanal 228 durch den Kontrollfluid-Durchlass 222 in einen stromabwärts von dem Kontrollfluid-Durchlass 222 liegenden Kontrollfluid-Abführkanal 242, welcher den stromabwärts von der Bohrungsschraube 208 liegenden Teil der Durchgangsbohrung 206 in dem Anschlussstück 110, einen Zwischenraum 244 zwischen dem Anschlussstück 110 und der Abstützplatte 192, einen Zwischenraum 246 zwischen der Abstützplatte 192 und der Einstellhülse 196, einen Teil des Innenraums der Einstellhülse 196 und einen Zwischenraum zwischen dem Gehäuse 112 und der Einstellhülse 196 umfasst und an der Außenseite des Kennzeichnungswerkzeugs 108 mündet.

Der Kontrollfluid-Durchlass 222, das Betätigungselement 200, die Kontrollfluid-Zufuhr 224, der Kontrollfluid-Zuführkanal 228 und der Drucksensor 230 bilden Bestandteile einer Überwachungsvorrichtung 250 zur Überwachung der Anwesenheit des Kennzeichnungsstifts 150 in der Arbeitsstellung.

Um den Kennzeichnungsstift 150 in dem Werkzeugkopf 114 des Kennzeichnungswerkzeugs 108 zurückzuhalten, umfasst das Kennzeichnungswerkzeug 108 ferner eine Haltevorrichtung 252, an welcher der Kennzeichnungsstift 150 im Betrieb des Kennzeichnungswerkzeugs 108 lösbar gehalten ist (siehe Fig. 4).

Dabei kann der Kennzeichnungsstift 150 beispielsweise durch Formschluss, Reibschluss und/oder Kraftschluss an der Haltevorrichtung 152 gehalten sein.

Insbesondere kann vorgesehen sein, dass die Haltevorrichtung 252 ein Magnetelement 254 umfasst, an dem ein Kennzeichnungsstift 150, der ein ferromagnetisches Material umfasst, durch magnetische Anziehungskraft gehalten ist.

Eine solche Haltevorrichtung 252 kann beispielsweise im Wesentlichen topfförmig ausgebildet sein.

Die Haltevorrichtung 252 ist vorzugsweise an dem dem Kontrollfluid-Durchlass 222 abgewandten Ende des Betätigungselements 200 festgelegt, beispielsweise durch Verschraubung.

Die Haltevorrichtung 152 ist vorzugsweise in einem hinteren Abschnitt 256 der gestuften Durchgangsbohrung 144 des vorderen Abschnitts 138 des Stiftträgers 140 aufgenommen.

Eine dem Kennzeichnungsstift 150 zugewandte Stirnfläche 258 der Haltevorrichtung 252 liegt vorzugsweise an der Stufe zwischen dem vorderen Abschnitt 146 und dem hinteren Abschnitt 256 der gestuften Durchgangbohrung 144 in dem Stiftträger 140 an.

Ferner liegt diese Stirnfläche 258 der Haltevorrichtung 252 im Betrieb des Kennzeichnungswerkzeugs 108 an einer hinteren Stirnfläche 260 des Kennzeichnungsstifts 150 an.

Das vorstehend beschriebene Kennzeichnungswerkzeug 108 funktioniert wie folgt:
Das Kennzeichnungswerkzeug 108 wird mit seinem Anschlussstück 110 in die Werkzeugaufnahme 106 der Werkzeugmaschine 100 eingesetzt und dort, beispielsweise durch Verschraubung mittels einer Schraube 262 (siehe Fig. 1), lösbar festgelegt.

Anschließend wird das Kennzeichnungswerkzeug 108 mittels einer Bewegung der Spindel 104 längs der Bewegungsfreiheitsgrade der Werkzeugmaschine 100, beispielsweise durch Verschiebung längs einer X-Achse, einer Y-Achse und/oder einer Z-Achse der Werkzeugmaschine 100, in Kontakt mit dem zu kennzeichnenden Werkstück 264 gebracht (siehe Fig. 9).

Die zu kennzeichnende Oberfläche 266 des Werkstücks 264 drückt den Kennzeichnungsstift 150 gegen die Vorspannkraft der Federvorrichtung 184 in der Längsrichtung 130 des Kennzeichnungswerkzeugs 108 nach hinten und überführt den Kennzeichnungsstift 150 so von seiner Ruhestellung in seine Arbeitsstellung.

Durch die Verschiebung des Kennzeichnungsstifts 150 werden auch die Haltevorrichtung 252 und das Betätigungselement 200 längs der Längsrichtung 130 nach hinten verschoben, so dass das Betätigungselement 200 den Kontrollfluid-Durchlass 222 verschließt (siehe Fig. 13).

Durch den Verschluss des Kontrollfluid-Durchlasses 222 baut sich in der Kontrollfluid-Zuführleitung 226 ein erhöhter Staudruck auf, der mindestens einem vorgegebenen Schwellenwert entspricht, mittels des Drucksensors 230 detektiert wird und mittels der Druckanzeige 240 angezeigt werden kann.

Ferner generiert der Drucksensor 230 ein Signal, welches an die Steuervorrichtung 238 der Werkzeugmaschine 100 weitergeleitet wird und die ordnungsgemäße Überführung des Kennzeichnungsstifts 150 in die Arbeitsstellung anzeigt.

Wenn der Verschluss des Kontrollfluid-Durchlasses 222 unterbleibt, beispielsweise bei einer Fehlpositionierung des Kennzeichnungswerkzeugs 108 relativ zu dem Werkstück 264 oder im Fall eines Bruchs des Kennzeichnungsstifts 150, gelangt das Kontrollfluid aus dem Kontrollfluid-Zuführkanal 228 durch den Kontrollfluid-Durchlass 222 in den Kontrollfluid-Abführkanal 242 und von dort in den Außenraum des Kennzeichnungswerkzeugs 108 (siehe Fig. 13), so dass in diesem Fall der von dem Drucksensor 230 detektierte Druck in der Kontrollfluid-Zuführleitung 226 unterhalb des vorgegebenen Schwellenwerts liegt.

Die Steuervorrichtung 238 stellt in diesem Fall fest, dass der Druck des Kontrollfluids unterhalb des vorgegebenen Schwellenwerts bleibt, was in Verbindung mit der erwarteten Positionierung des Kennzeichnungswerkzeugs 108 an dem zu kennzeichnenden Werkstück 264 eine Fehlfunktion des Kennzeichnungswerkzeugs 108 anzeigt.

Diese Fehlfunktion kann einer Bedienungsperson durch eine (nicht dargestellte), beispielsweise optische und/oder akustische, Anzeigevorrichtung mitgeteilt werden, worauf dann die Bedienungsperson die Funktion des Kennzeichnungswerkzeugs 108 überprüfen und den festgestellten Funktionsfehler beheben kann.

Es kann auch vorgesehen sein, dass die Steuervorrichtung 238 den Betrieb des Kennzeichnungswerkzeugs 108 selbsttätig beendet und das Kennzeichnungswerkzeug 108 durch Bewegung längs der Bewegungsfreiheitsgrade der Werkzeugmaschine 100 in eine Parkposition bewegt, in welcher das Kennzeichnungswerkzeug 108 von einer Bedienungsperson untersucht und erforderlichenfalls gewartet und/oder repariert werden kann.

Wenn die Bedienungsperson daraufhin eine Beschädigung an dem Kennzeichnungsstift 150 feststellt, kann ein Austausch des im Kennzeichnungswerkzeug 108 gehaltenen ersten Kennzeichnungsstifts 150a durch einen intakten zweiten Kennzeichnungsstift 150b wie folgt durchgeführt werden:
Die Bedienungsperson greift an dem über die Austrittsöffnung 156 der Führungsbuchse 128 überstehenden Teil des ersten Kennzeichnungsstifts 150a an und zieht diesen längs der Längsachse 154 des Kennzeichnungsstifts 150 aus dem Aufnahmeraum 268 innerhalb des Werkzeugkopfes 114, in welchem der hintere Teil 148 des Kennzeichnungsstifts 150 im Betrieb des Kennzeichnungswerkzeugs 108 aufgenommen ist, heraus.

Hierzu muss lediglich die magnetische Anziehungskraft zwischen dem der Haltevorrichtung 152 zugewandten Ende des Kennzeichnungsstifts 150 und dem Magnetelement 154 der Haltevorrichtung 152 überwunden werden.

Der Kennzeichnungsstift 150 ist hinterschneidungsfrei ausgebildet, so dass er aus dem Aufnahmeraum 268 des Werkzeugkopfes 114 durch die Austrittsöffnung 156 vollständig entnommen werden kann, ohne dass hierfür eine Demontage des Werkzeugkopfes 114 erforderlich ist.

Anschließend wird der hintere Teil 148 eines intakten zweiten Kennzeichnungsstifts 150b durch die Austrittsöffnung 156 entlang der Längsachse 154 des Kennzeichnungsstifts 150 in den Aufnahmeraum 268 eingeschoben, bis der Kennzeichnungsstift 150 mit seiner hinteren Stirnfläche 260 an der Stirnfläche 258 der Haltevorrichtung 252 anschlägt.

Durch die magnetische Anziehungskraft zwischen dem Magnetelement 254 der Haltevorrichtung 252 einerseits und dem ferromagnetischen Material des Kennzeichnungsstifts 150 andererseits bleibt der Kennzeichnungsstift 150 lösbar an der Haltevorrichtung 252 gehalten. Insbesondere wird so verhindert, dass der Kennzeichnungsstift 150 unbeabsichtigt aus dem Aufnahmeraum 268 des Werkzeugkopfes 114 herausfällt.

Auch für das Einbringen des Kennzeichnungsstifts 150 in den Aufnahmeraum 268 des Werkzeugkopfes 114 ist keine Demontage des Werkzeugkopfes 114 erforderlich.

Nach dem Einsetzen des intakten zweiten Kennzeichnungsstifts 150b ist das Kennzeichnungswerkzeug 108 wieder betriebsbereit.

In den Fig. 6 und 7 ist der dort dargestellte Kennzeichnungsstift 150 mit beiden Bezugszeichen 150a und 150b bezeichnet, da es sich hierbei um den entnommenen ersten Kennzeichnungsstift 150a oder um den einzubringenden zweiten Kennzeichnungsstift 150b handeln kann.

Der Aufnahmeraum 268 des Werkzeugkopfes 114 umfasst den Aufnahmekanal 151 im Stiftträger 140 und den Innenraum der Führungsbuchse 128.

Wie in Fig. 9 bei Position A dargestellt, kann mittels des Kennzeichnungswerkzeugs 108 eine Ritzmarkierung 270 an der Oberfläche 266 des zu kennzeichnenden Werkstücks 264 erzeugt werden, ähnlich einer Rollierung, indem das Kennzeichnungswerkzeug 108 mit dem Kennzeichnungsstift 150, dessen Spitze 160 durch die Federvorrichtung 184 gegen die Oberfläche 266 des Werkstücks 264 vorgespannt wird, durch Bewegen der Spindel 104 der Werkzeugmaschine 100 längs der Bewegungsfreiheitsgrade der Werkzeugmaschine 100 in Richtung des Pfeiles 272 translatorisch entlang der Oberfläche 266 bewegt wird.

Ein schematischer Querschnitt durch die Ritzmarkierung 270 ist in Fig. 11 dargestellt.

Die Ritzmarkierung 270 weist im Wesentlichen die Form einer rinnenförmigen Vertiefung mit der Tiefe t (bezogen auf die an die Ritzmarkierung 270 angrenzende, nicht gekennzeichnete Oberfläche 266 des Werkstücks 264) auf.

An ihren beiden Längsseiten ist die rinnenförmige Vertiefung 274 durch Wülste 276 begrenzt, welche durch Aufwerfung des aus der rinnenförmigen Vertiefung 274 verdrängten Materials des Werkstücks 264 gebildet sind.

Die gesamte Ritzmarkierung 270 einschließlich der Wülste 276 erstreckt sich, senkrecht zu einer Längsrichtung 278 der Ritzmarkierung 270, über eine Breite b.

Die Breite b der Ritzmarkierung 270 ist durch die Formgebung der Spitze 160 des Kennzeichnungsstifts 150 vorgegeben.

Um Erhebungen oder Vertiefungen in der Oberfläche 266 des zu kennzeichnenden Werkstücks 264 folgen zu können, kann das Kennzeichnungswerkzeug 108 in einer parallel zur mittleren Normalenrichtung der Oberfläche 266 des Werkstücks 264 verlaufenden Höhenrichtung 280 (siehe Fig. 9) relativ zu dem Werkstück 264 bewegt werden, insbesondere durch Betätigung der Bewegungsfreiheitsgrade der Werkzeugmaschine 100.

Hierdurch ist es möglich, auch bei einer unebenen Oberfläche 266 den Anpressdruck, mit welchem die Spitze 160 des Kennzeichnungsstifts 150 auf die Oberfläche 266 des Werkstücks 264 einwirkt, im Wesentlichen konstant zu halten.

Um eine breitere und vorzugsweise auch tiefere Kennzeichnung an dem Werkstück 264 zu erzeugen, kann mittels des Kennzeichnungswerkzeugs 108 durch Rundkneten der Oberfläche 266 des Werkstücks 264 eine in den Fig. 10 und 12 schematisch dargestellte Rundknetmarkierung 282 erzeugt werden.

Die Rundknetmarkierung 282 wird dadurch erzeugt, dass der unter der Vorspannung der Federvorrichtung 184 gegen die Oberfläche 266 des Werkstücks 264 gepresste Kennzeichnungsstift 150 um seine Längsachse 154 gedreht wird, welche bei der dargestellten Ausführungsform mit der Rotationsachse 102 der Spindel 104 der Werkzeugmaschine 100 übereinstimmt.

Da das Zentrum 158 der Spitze 160 des Kennzeichnungsstifts 150 um die Strecke d gegenüber der Längsachse 154 des Kennzeichnungsstifts 150 und damit gegenüber der Rotationsachse 102 versetzt ist, bewegt sich das Zentrum 158 der Spitze 160 längs einer wendelförmigen Bahn entlang der Oberfläche 266 des Werkstücks 264, wenn das Kennzeichnungswerkzeug 108 um die Rotationsachse 102 gedreht und dabei gleichzeitig translatorisch bewegt wird, wie dies in Fig. 10 durch die Pfeile 284 beziehungsweise 272 dargestellt ist.

Dabei beträgt die Drehzahl der Spindel 104 und damit des Kennzeichnungsstifts 150 während eines Rundknetvorgangs vorzugsweise mindestens ungefähr 100 Umdrehungen pro Minute, insbesondere mindestens ungefähr 150 Umdrehungen pro Minute, beispielsweise mindestens ungefähr 200 Umdrehungen pro Minute.

Ferner ist es günstig, wenn die Drehzahl der Spindel 104 und damit des Kennzeichnungsstifts 150 während eines Rundknetvorgangs höchstens ungefähr 1.000 Umdrehungen pro Minute beträgt.

Die translatorische Vorschubgeschwindigkeit, mittels welcher der Kennzeichnungsstift 150 zusätzlich zu der Drehung über die Oberfläche 266 bewegt wird, beträgt vorzugsweise mindestens ungefähr 1 m/min, besonders bevorzugt mindestens ungefähr 5 m/min, insbesondere mindestens ungefähr 10 m/min.

Der radiale Versatz d zwischen dem Zentrum 158 der Spitze 160 des Kennzeichnungsstifts 150 und der Rotationsachse 102 beträgt vorzugsweise mindestens ungefähr 0,1 mm, besonders bevorzugt mindestens ungefähr 0,15 mm, insbesondere mindestens ungefähr 0,2 mm.

Wie aus einem Vergleich der Fig. 11 und 12 zu ersehen ist, wird durch das Rundkneten eine Rundknetmarkierung 282 geschaffen, deren rinnenförmige Vertiefung 274', bei gleicher Vorspannkraft der Federvorrichtung 184, eine größere Tiefe T aufweist als die rinnenförmige Vertiefung 274 der Ritzmarkierung 270.

Ferner erstreckt sich die so hergestellte Rundknetmarkierung 282, einschließlich der die rinnenförmige Vertiefung 274' seitlich berandenden Wülste 276', welche durch Aufwerfung des durch das Rundkneten aus der rinnenförmigen Vertiefung 274' verdrängten Materials entstehen, über eine größere Breite B als die Ritzmarkierung 270.

Insbesondere kann vorgesehen sein, dass die Breite B der Rundknetmarkierung 282 ungefähr der Summe aus der Breite b der Ritzmarkierung 270 und dem Doppelten des Versatzes d zwischen dem Zentrum 158 der Spitze 160 des Kennzeichnungsstifts 150 und der Rotationsachse 102 entspricht.

Sowohl die Rundknetmarkierung 282 als auch die Ritzmarkierung 270 können im Wesentlichen geradlinig oder gekrümmt über die Oberfläche 266 des zu kennzeichnenden Werkstücks 264 verlaufen, je nach Art des translatorischen Anteils der Bewegung des Kennzeichnungswerkzeugs 108 relativ zu dem Werkstück 264.

## Patentansprüche

1. Verfahren zum Erzeugen einer Kennzeichnung an einem Werkstück (264), umfassend Folgendes:
- Erzeugen der Kennzeichnung durch Bewegen eines unter einem Anpressdruck gegen eine Oberfläche (266) des Werkstücks (264) gepressten Kennzeichnungsstifts (150) eines Kennzeichnungswerkzeugs (108) so, dass der Kennzeichnungsstift (150) um eine außerhalb eines Zentrums (158) einer Spitze (160) des Kennzeichnungsstifts (150) liegende Rotationsachse (102) gedreht wird, wobei ein das Zentrum (158) der Spitze (160) des Kennzeichnungsstifts (150) umgebender Endbereich des Kennzeichnungsstifts (150) ballig ausgebildet ist,
**dadurch gekennzeichnet,**
**dass** die Kennzeichnung durch Rundkneten ohne Materialabtrag erzeugt wird.

2. Verfahren nach Anspruch 1, **dadurch gekennzeichnet, dass** das Kennzeichnungswerkzeug (108) an einer Werkzeugmaschine (100) mit einer Spindel (104) gehalten ist und die Drehung des Kennzeichnungsstifts (150) durch eine Drehung der Spindel (104) erzeugt wird.

3. Verfahren nach einem der Ansprüche 1 oder 2, **dadurch gekennzeichnet, dass** die Spitze (160) exzentrisch an dem Kennzeichnungsstift (150) angeordnet ist.

4. Verfahren nach einem der Ansprüche 1 bis 3, **dadurch gekennzeichnet, dass** der Kennzeichnungsstift (150) einen Grundkörper (152) mit einer Längsachse (154) umfasst, wobei die Längsachse (154) von der Rotationsachse (102) des Kennzeichnungsstifts (150) beabstandet ist.

5. Verfahren nach Anspruch 4, **dadurch gekennzeichnet, dass** das Kennzeichnungswerkzeug (108) einen Werkzeugkopf (114), an dem der Kennzeichnungsstift (150) gelagert ist, und
ein Anschlussstück (110) zum lösbaren Festlegen des Kennzeichnungswerkzeugs (108) an einer Werkzeugaufnahme (106) einer Werkzeugmaschine (100) umfasst.

6. Verfahren nach Anspruch 5, **dadurch gekennzeichnet, dass** der Werkzeugkopf (114) in radialer Richtung der Rotationsachse (102) relativ zu dem Anschlussstück (110) versetzt angeordnet ist.

7. Verfahren nach Anspruch 6, **dadurch gekennzeichnet, dass** der Werkzeugkopf (114) in radialer Richtung der Rotationsachse (102) relativ zu dem Anschlussstück (110) verschiebbar ist.

8. Verfahren nach einem der Ansprüche 5 bis 7, **dadurch gekennzeichnet, dass** der Kennzeichnungsstift (150) exzentrisch an dem Werkzeugkopf (114) gelagert ist.

9. Verfahren nach einem der Ansprüche 1 bis 8, **dadurch gekennzeichnet, dass** der Kennzeichnungsstift (150) translatorisch entlang der Oberfläche (266) des Werkstücks (264) bewegt wird, während der Kennzeichnungsstift (150) um die Rotationsachse (102) gedreht wird.

10. Verfahren nach einem der Ansprüche 1 bis 9, **dadurch gekennzeichnet, dass** der Kennzeichnungsstift (150) mit einer Drehzahl von mindestens ungefähr 100 Umdrehungen pro Minute gedreht wird.

11. Kennzeichnungswerkzeug zum Erzeugen einer Kennzeichnung an einem Werkstück (264) durch Bewegen eines unter einem Anpressdruck gegen eine Oberfläche (266) des Werkstücks (264) gepressten Kennzeichnungsstifts (150) so, dass der Kennzeichnungsstift (150) um eine außerhalb eines Zentrums (158) einer Spitze (160) des Kennzeichnungsstifts (150) liegende Rotationsachse (102) gedreht wird, umfassend
den Kennzeichnungsstift (150), der um die Rotationsachse (102) drehbar ist,
wobei das Zentrum (158) der Spitze (160) des Kennzeichnungsstifts (150) von der Rotationsachse (102) beabstandet ist und
wobei ein das Zentrum (158) der Spitze (160) des Kennzeichnungsstifts (150) umgebender Endbereich des Kennzeichnungsstifts (150) ballig ausgebildet ist,
**dadurch gekennzeichnet,**
**dass** der Kennzeichnungsstift (150) die Kennzeichnung durch Rundkneten ohne Materialabtrag erzeugt.

12. Kennzeichnungswerkzeug nach Anspruch 11, **dadurch gekennzeichnet, dass** die Spitze (160) exzentrisch an dem Kennzeichnungsstift (150) angeordnet ist.

13. Verwendung eines Kennzeichnungswerkzeugs (108) nach einem der Ansprüche 11 oder 12 an einer Werkzeugmaschine (100), wobei das Kennzeichnungswerkzeug (108) an einer Spindel (104) der Werkzeugmaschine (100) gehalten ist und eine Drehung des Kennzeichnungsstifts (150) durch eine Drehung der Spindel (104) erzeugt wird.

## Claims

1. A method for producing an identifying mark on a workpiece (264), including the following:
- producing the identifying mark by moving a marking pin (150) of a marking tool (108), wherein the marking pin (150) is pressed against a surface (266) of the workpiece (264) at a contact pressure, such that the marking pin (150) is rotated about an axis of rotation (102) that lies outside a centre (158) of a tip (160) of the marking pin (150), wherein an end region of the marking pin (150) that surrounds the centre (158) of the tip (160) of the marking pin (150) takes a convex form,
**characterised in that**
the identifying mark is produced by rotary swaging without the removal of material.

2. A method according to Claim 1, **characterised in that** the marking tool (108) is held on a machine tool (100) having a spindle (104), and rotation of the marking pin (150) is produced by rotating the spindle (104).

3. A method according to one of Claims 1 or 2, **characterised in that** the tip (160) is arranged eccentrically on the marking pin (150).

4. A method according to one of Claims 1 to 3, **characterised in that** the marking pin (150) includes a base body (152) having a longitudinal axis (154), wherein the longitudinal axis (154) is at a spacing from the axis of rotation (102) of the marking pin (150).

5. A method according to Claim 4, **characterised in that** the marking tool (108) includes a tool head (114) on which the marking pin (150) is mounted, and
a connection piece (110) for detachably securing the marking tool (108) to a tool carrier (106) of a machine tool (100).

6. A method according to Claim 5, **characterised in that** the tool head (114) is arranged offset in the radial direction of the axis of rotation (102) from the connection piece (110).

7. A method according to Claim 6, **characterised in that** the tool head (114) is displaceable in the radial direction of the axis of rotation (102) in relation to the connection piece (110).

8. A method according to one of Claims 5 to 7, **characterised in that** the marking pin (150) is mounted eccentrically on the tool head (114).

9. A method according to one of Claims 1 to 8, **characterised in that** the marking pin (150) is moved in translation along the surface (266) of the workpiece (264) while the marking pin (150) is rotated about the axis of rotation (102).

10. A method according to one of Claims 1 to 9, **characterised in that** the marking pin (150) is rotated at a speed of at least approximately 100 revolutions per minute.

11. A marking tool for producing an identifying mark on a workpiece (264) by moving a marking pin (150) that is pressed against a surface (266) of the workpiece (264) at a contact pressure such that the marking pin (150) is rotated about an axis of rotation (102) that lies outside a centre (158) of a tip (160) of the marking pin (150), including the marking pin (150) that is rotatable about the axis of rotation (102),
wherein the centre (158) of the tip (160) of the marking pin (150) is at a spacing from the axis of rotation (102), and
wherein an end region of the marking pin (150) that surrounds the centre (158) of the tip (160) of the marking pin (150) takes a convex form,
**characterised in that**
the marking pin (150) produces the identifying mark by rotary swaging without the removal of material.

12. A marking tool according to Claim 11, **characterised in that** the tip (160) is arranged eccentrically on the marking pin (150).

13. Use of a marking tool (108) according to one of Claims 11 or 12 on a machine tool (100), wherein the marking tool (108) is held on a spindle (104) of the machine tool (100), and rotation of the marking pin (150) is produced by rotating the spindle (104).

## Revendications

1. Procédé servant à générer une marque au niveau d'une pièce (264), comprenant ce qui suit :
- la génération de la marque en déplaçant une tige de marquage (150), pressée sous l'effet d'une pression de compression contre une surface (266) de la pièce (264), d'un outil de marquage (108), de telle sorte que la tige de marquage (150) est entrainée en rotation autour d'un axe de rotation (102) situé à l'extérieur d'un centre (158) d'une pointe (160) de la tige de marquage (150), dans lequel une zone d'extrémité de la tige de marquage (150), entourant le centre (158) de la pointe (160) de la tige de marquage (150), est réalisée de manière bombée,
**caractérisé en ce**
**que** le marquage est généré par rétreint rotatif sans enlèvement de matière.

2. Procédé selon la revendication 1, **caractérisé en ce que** l'outil de marquage (108) est maintenu au niveau d'une machine-outil (100) avec une broche (104) et la rotation de la tige de marquage (150) est générée par une rotation de la broche (104).

3. Procédé selon l'une quelconque des revendications 1 ou 2, **caractérisé en ce que** la pointe (160) est disposée de manière excentrée au niveau de la tige de marquage (150).

4. Procédé selon l'une quelconque des revendications 1 à 3, **caractérisé en ce que** la tige de marquage (150) comprend un corps de base (152) avec un axe longitudinal (154), dans lequel l'axe longitudinal (154) est tenu à distance de l'axe de rotation (102) de la tige de marquage (150).

5. Procédé selon la revendication 4, **caractérisé en ce que** l'outil de marquage (108) comprend une tête d'outil (114), au niveau de laquelle la tige de marquage (150) est montée, et
une pièce de raccordement (110) servant à fixer de manière amovible l'outil de marquage (108) au niveau d'un logement d'outil (106) d'une machine-outil (100).

6. Procédé selon la revendication 5, **caractérisé en ce que** la tête d'outil (114) est disposée de manière décalée par rapport à la pièce de raccordement (110) dans la direction radiale de l'axe de rotation (102).

7. Procédé selon la revendication 6, **caractérisé en ce que** la tête d'outil (114) peut être coulissée par rapport à la pièce de raccordement (110) dans la direction radiale de l'axe de rotation (102).

8. Procédé selon l'une quelconque des revendications 5 à 7, **caractérisé en ce que** la tige de marquage (150) est montée de manière excentrée au niveau de la tête d'outil (114).

9. Procédé selon l'une quelconque des revendications 1 à 8, **caractérisé en ce que** la tige de marquage (150) est déplacée par translation le long de la surface (266) de la pièce (264), tandis que la tige de marquage (150) est entrainée en rotation autour de l'axe de rotation (102).

10. Procédé selon l'une quelconque des revendications 1 à 9, **caractérisé en ce que** la tige de marquage (150) est entrainée en rotation avec une vitesse de rotation d'au moins environ 100 tours par minute.

11. Outil de marquage servant à générer une marque au niveau d'une pièce (264) en déplaçant une tige de marquage (150) pressée sous l'effet d'une pression de compression contre une surface (266) de la pièce (264), de telle sorte que la tige de marquage (150) est entrainée en rotation autour d'un axe de rotation (102) situé à l'extérieur d'un centre (158) d'une pointe (160) de la tige de marquage (150), comprenant la tige de marquage (150), qui peut tourner autour de l'axe de rotation (102),
dans lequel le centre (158) de la pointe (160) de la tige de marquage (150) est tenu à distance de l'axe de rotation (102) et
dans lequel une zone d'extrémité de la tige de marquage (150), entourant le centre (158) de la pointe (160) de la tige de marquage (150), est réalisée de manière bombée,
**caractérisé en ce**
**que** la tige de marquage (150) génère la marque par rétreint rotatif sans enlèvement de matière.

12. Outil de marquage selon la revendication 11, **caractérisé en ce que** la pointe (160) est disposée de manière excentrée au niveau de la tige de marquage (150).

13. Utilisation d'un outil de marquage (108) selon l'une quelconque des revendications 11 ou 12 au niveau d'une machine-outil (100), dans laquelle l'outil de marquage (108) est maintenu au niveau d'une broche (104) de la machine-outil (100) et une rotation de la tige de marquage (150) est générée par une rotation de la broche (104).
